# EUROPÄISCHE PATENTSCHRIFT

(11) **EP 0 459 131 B1**
(45) Veröffentlichungstag und Bekanntmachung des Hinweises auf die Patenterteilung: **02.08.1995**
(21) Anmeldenummer: 91106145.5
(22) Anmeldetag: 17.04.1991
(51) Int. Cl.: F24C 7/00

(54) **Herd mit pyrolytischer Selbstreinigung**
Pyrolitically cleaned cooking oven
Four à nettoyage par pyrolyse

(30) Priorität: 31.05.1990 DE 4017628
(43) Veröffentlichungstag der Anmeldung: 04.12.1991
(73) Patentinhaber: Bosch-Siemens Hausgeräte GmbH, 81669 München (DE)
(72) Erfinder: Henry, Karlheinz, Dipl.-Ing., W-8223 Trostberg (DE); Gerl, Josef, W-8221 Palling (DE)

(56) Entgegenhaltungen:
- US-A- 4 852 544
- US-A- 4 908 760

## Beschreibung

Die Erfindung bezieht sich auf einen Herd mit pyrolytischer Selbstreinigung, dessen Muffel durch ein in wenigstens einem Wandbereich angeordnetes Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist.

Die Möglichkeit mit Hilfe pyrolytischer Selbstreinigung einer Verschmutzung des Garraumes vorzubeugen, bzw. eine solche Verschmutzung zu beseitigen, ist hinlänglich bekannt. Bisher wurde die Entscheidung zur Einleitung des pyrolytischen Reinigungsvorganges den Bediener, z.B. der Hausfrau, überlassen. Das hatte die Konsequenz individueller Reinigungszyklen zur Folge.

Die Aufgabe der Erfindung besteht darin, eine objektiv begründete Einleitung pyrolytischer Reinigungsvorgänge zu schaffen. Die erfindungsgemäße Anordnung zur Lösung dieser Aufgabe ist dadurch gekennzeichnet, daß ein verschmutzungsgrenzwert-erkennendes Pyrolyse-Automatiksystem die pyrolytische Selbstreinigung steuert, wobei das verschmutzungsgrenzwert-erkennende Pyrolyse-Automatiksystem aus einem Grenzwertvergleicher und einer Pyrolyse-Ansteuerung, die miteinander verbunden sind, besteht und daß der Grenzwertvergleicher über eine im Garraum angeordnete Sensorik betriebsbedingte Backofen-Verschmutzungswerte in ein Register einträgt, mit einem Backofen-Verschmutzungsgrenzwert vergleicht und bei Grenzwert-Überschreitung die Pyrolyse-Ansteuerung aktiviert, wobei die Sensorik aus mindestens einem, durch Verschmutzungsraten seine elektrische Leitfähigkeit ändernden Sensor besteht.

Eine weitere vorteilhafte Ausgestaltung der Erfindung ist dadurch gekennzeichnet, daß die durch den Grenzwertvergleicher (11) aktivierte Pyrolyse-Ansteuerung (12) die pyrolytische Selbstreinigung auslöst.

Durch die erfindungsgemäße Anordnung wird der Reinigungsvorgang der Backofenmuffel bei hinreichender Verschmutzung vom Gerät selbst empfohlen. Die Verschmutzung der Backofenmuffel kann durch geeignete Sensoren, die beispielsweise die elektrische Leitfähigkeit beurteilen, oder andere Systeme, die beispielsweise mit Hilfe des Ultraschalls Unterscheidungen treffen, erfaßt und verarbeitet werden. Eine andere Möglichkeit, Verschmutzungswerte der Backofenmuffel zu erfassen, besteht darin, ein zeit- und benutzungsabhängiges System für den jeweiligen Herd zu benutzen.

Weitere vorteilhafte Ausgestaltungen der Erfindung sind in den Unteransprüchen enthalten. Ein Ausführungsbeispiel nach der Erfindung ist im folgenden anhand der Zeichnung näher beschrieben. Es zeigt:
- Fig. 1: einen Herd mit pyrolytischer Selbstreinigung in Vorderansicht,
- Fig. 2: einen schematischen Regelkreis für einen Herd mit pyrolytischer Selbstreinigung.

Gemäß Fig. 1 ist ein mit pyrolytischer Selbstreinigung ausgestatteter Herd 1 mit einem Garraum 2, einer Pyrolyse-Anzeige 3, Bedienelementen 4, einer elektrischen Eingabe- und Herdsteuerung 5, einer Luftausblasvorrichtung 6, einem Türgriff 7, einem Sichtfenster 8 und einem im Garraum 2 befindlichen Lochmuster für Umluftheizung 9, erkennbar.

Gemäß Fig. 2 ist ein schematischer Regelkreis für die pyrolytische Selbstreinigung dargestellt. Der Herd 1 mit pyrolytischer Selbstreinigung, ausgestattet mit der Pyrolyse-Anzeige 3, besitzt im Garraum 2 ggf. Sensoren, die jedoch nicht dargestellt sind. Über diese im Garraum 2 angeordnete Sensorik empfängt ein Grenzwertvergleicher 11 betriebsbedingte Backofenverschmutzungswerte. Der Grenzwertvergleicher 11 vergleicht diese Werte mit einem Backofen-Verschmutzungsgrenzwert und im Falle einer Überschreitung des Grenzwertes wird eine Pyrolyse-Ansteuerung 12 aktiviert, die wiederum eine Heizungssteuerung für pyrolytische Selbstreinigung 13 freigibt, so daß die pyrolytische Selbstreinigung einleitbar ist. Hat der Grenzwertvergleicher 11 eine Grenzwertüberschreitung entschlüsselt, dann wird durch die Pyrolyse-Anzeige 3 eine optische und/oder akustische Signalgebung ermittelt. Bedienelemente für die Pyrolyse-Anzeige 3 gestatten eine Löschung der Anzeige, ggf. mit einer Rücksetzung im Grenzwertvergleicher-Register verbunden, bzw. eine sofortige Einleitung der Pyrolyse.

Besitzt der Garraum 2 keine für die Erfassung der Backofenverschmutzung taugliche Sensorik, so besteht die Möglichkeit, daß der Grenzwertvergleicher 11 aus der Benutzungsart und Benutzungshäufigkeit der Backofenfunktionen einen Istwert für Backofenverschmutzung bildet, diesen in das Verschmutzungsregister des Grenzwertvergleichers einträgt, mit einem Grenzwert für Backofenverschmutzung vergleicht und bei Überschreitung dieses Grenzwertes die Pyrolyse-Ansteuerung 12 aktiviert. Die durch den Grenzwertvergleicher 11 aktivierte Pyrolyse-Ansteuerung 12 löst die pyrolytische Selbstreinigung aus oder signalisiert diese. Durch die Pyrolyse-Anzeige 3 kann die pyrolytische Selbstreinigung optisch bzw. akustische signalisiert werden. Die Pyrolyse-Ansteuerung 12 gibt nach einem Quittungssignal die Heizansteuerung 13 frei, so daß der Pyrolysevorgang im Garraum einsetzen kann. Durch die Pyrolyse-Ansteuerung 12 kann eine pyrolytische Selbstreinigung nach mehrmaligem Quittieren auch erzwungen werden. Die durch die Sensortechnik oder Aufaddierung von Zeitwerten an den Grenzwertvergleicher 11 übermittelten Verschmutzungswerte werden in einem Grenzwertvergleicher-Register aufaddiert. Ergibt der Vergleich mit dem Grenzwert-Vergleicherregister und einem eingespeicherten Verschmutzungs-Grenzwert eine Überschreitung des Grenzwertes und wünscht der Bediener die pyrolytische Selbstreinigung zu verzögern, so können über ein Löschungssignal die im Grenzwertverlgeicher-Register aufaddierten Verschmutzungswerte gelöscht oder vermindert werden. Ein Zwangsstart zur pyrolytischen Reinigung ist ebenso möglich.

## Patentansprüche

1. Herd mit pyrolytischer Selbstreinigung, dessen Muffel durch ein in wenigstens einem Wandbereich angeordnetes Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist, **dadurch gekennzeichnet,** daß ein verschmutzungs-grenzwerterkennendes Pyrolyse-Automatiksystem die pyrolytische Selbstreingiung steuert, wobei das verschmutzungsgrenzwert-erkennende Pyrolyse-Automatiksystem aus einem Grenzwertvergleicher (11) und einer Pyrolyse-Ansteuerung (12), die miteinander verbunden sind, besteht und daß der Grenzwertvergleicher (11) über eine im Garraum (2) angeordnete Sensorik betriebsbedingte Backofen-Verschmutzungswerte in ein Register einträgt, mit einem Backofen-Verschmutzungsgrenzwert vergleicht und bei Grenzwert-Überschreitung die Pyrolyse-Ansteuerung (12) aktiviert, wobei die Sensorik aus mindestens einem, durch Verschmutzungsraten seine elektrische Leitfähigkeit ändernden Sensor besteht.

2. Herd nach Anspruch 1, dadurch gekennzeichnet, daß der Sensor seine elektrische Leitfähigkeit durch Backofenbetrieb bedingte Verschmutzungsraten ändert.

3. Herd nach Anspruch 1, dadurch gekennzeichnet, daß die durch den Grenzwertvergleicher (11) aktivierte Pyrolyse-Ansteuerung (12) die pyrolytische Selbstreinigung auslöst.

4. Herd nach Anspruch 3, dadurch gekennzeichnet, daß die Pyrolyse-Ansteuerung (12) die pyrolytische Selbstreinigung optisch mit Hilfe einer Pyrolyse-Anzeige (3) signalisiert.

5. Herd nach Anspruch 3, dadurch gekennzeichnet, daß die Pyrolyse-Ansteuerung (12) die pyrolytische Selbstreinigung akustisch durch eine Pyrolyse-Anzeige signalisiert.

6. Herd nach Anspruch 3, dadurch gekennzeichnet, daß die Pyrolyse-Ansteuerung (12) nach einem Quittungssignal eine Heizansteuerung (13) für pyrolytische Selbstreinigung freigibt.

7. Herd nach Anspruch 3, dadurch gekennzeichnet, daß die Pyrolyse-Ansteuerung (12) die pyrolytische Selbstreinigung erzwingt und die Heizungsansteuerung (13) für pyrolytische Selbstreinigung freigibt.

8. Herd nach Anspruch 3, dadurch gekennzeichnet, daß das die Verschmutzungswerte aufaddierende Grenzwertvergleicher-Register durch den Bediener löschbar ist.

9. Herd nach Anspruch 8, dadurch gekennzeichnet, daß die pyrolytische Selbstreinigung über einen Zwangsstart auslösbar ist.

## Claims

1. Oven with pyrolytic self-cleaning, the muffle of which is operable by a heating element arranged in at least one wall region and in a given case with additional circulated air heating, wherein the muffle can be ventilated by a circulated air blower and is equipped with means for pyrolytic self-cleaning, characterised thereby that a pyrolysis automatic system recognising a contamination limit value controls the pyrolytic self-cleaning, wherein the pyrolysis automatic system recognising the contamination limit value consists of a limit value comparator (11) and a pyrolysis drive control (12), which are connected together, and that the limit value comparator (11) enters baking oven contamination values in a register by way of a sensor system arranged in the cooking chamber (2), compares these values with a baking oven contamination limit value and activates the pyrolysis drive control (12) on exceeding of the limit value, wherein the sensor system consists of at least one sensor changing its electrical conductivity through degrees of contamination.

2. Oven according to claim 1, characterised thereby that the sensor changes its electrical conductivity through degrees of contamination caused by baking oven operation.

3. Oven according to claim 1, characterised thereby that the pyrolysis drive control (12) activated by the limit value comparator (11) triggers the pyrolytic self-cleaning.

4. Oven according to claim 3, characterised thereby that the pyrolysis drive control (12) signals the pyrolytic self-cleaning optically with the aid of a pyrolysis indicator (3).

5. Oven according to claim 3, characterised thereby that the pyrolysis drive control (12) signals the pyrolytic self-cleaning acoustically with the aid of a pyrolysis indicator (3).

6. Oven according to claim 3, characterised thereby that the pyrolysis drive control (12) releases a heating drive control (13) for pyrolytic self-cleaning after an acknowledgement signal.

7. Oven according to claim 3, characterised thereby that the pyrolysis drive control (12) obliges the pyrolytic self-cleaning and releases the heating drive control (13) for pyrolytic self-cleaning.

8. Oven according to claim 3, characterised thereby that the limit value comparator register adding up the contamination values can be cancelled by the user.

9. Oven according to claim 8, characterised thereby that the pyrolytic self-cleaning is releasable by way of an obligatory start.

## Revendications

1. Four à autonettoyage par pyrolyse, dont le moufle peut fonctionner avec un élément de chauffage placé au moins dans une paroi et avec, éventuellement, un chauffage supplémentaire à circulation d'air, le moufle pouvant être ventilé par l'intermédiaire d'un ventilateur d'air ambiant et étant équipé de moyens destinés à l'autonettoyage par pyrolyse, caractérisé en ce qu'un système automatique de pyrolyse, qui identifie une valeur limite d'encrassement, commande l'autonettoyage pyrolytique, ce système automatique de pyrolyse étant constitué d'un comparateur (11) de valeurs limites et d'une commande (12) de pyrolyse, tous deux reliés entre eux, et le comparateur (11) de valeurs limites introduisant dans un registre, par l'intermédiaire d'une unité sensorielle disposée dans l'espace de cuisson (2), des valeurs d'encrassement du four, valeurs qui sont conditionnées par l'utilisation, les comparant ensuite avec une valeur limite d'encrassement du four et activant la commande (12) de pyrolyse lorsque la valeur limite est dépassée, l'unité sensorielle étant constituée d'au moins un capteur qui modifie sa conductivité électrique en fonction du degré d'encrassement.

2. Four selon la revendication 1, caractérisé en ce que le capteur modifie sa conductivité électrique en fonction du degré d'encrassement conditionné par le fonctionnement du four.

3. Four selon la revendication 1, caractérisé en ce que la commande (12) de pyrolyse, activée par le comparateur (11) de valeurs limites, déclenche l'autonettoyage pyrolytique.

4. Four selon la revendication 3, caractérisé en ce que la commande (12) de pyrolyse signale l'autonettoyage pyrolytique de manière visuelle à l'aide d'un affichage (3) de pyrolyse.

5. Four selon la revendication 3, caractérisé en ce que la commande (12) de pyrolyse signale l'autonettoyage pyrolytique de manière sonore à l'aide d'une indication de pyrolyse.

6. Four selon la revendication 3, caractérisé en ce que, après un signal d'accusé de réception, la commande (12) de pyrolyse débloque une commande (13) de chauffage destinée à l'autonettoyage pyrolytique.

7. Four selon la revendication 3, caractérisé en ce la commande (12) de pyrolyse impose l'autonettoyage pyrolytique et débloque la commande (13) de chauffage destinée à l'autonettoyage pyrolytique.

8. Four selon la revendication 3, caractérisé en ce que l'utilisateur peut effacer le registre du comparateur de valeurs limites qui additionne les valeurs d'encrassement.

9. Four selon la revendication 8, caractérisé en ce que l'autonettoyage pyrolytique peut être déclenché par un démarrage forcé.
